# EUROPÄISCHE PATENTSCHRIFT

(11) **EP 3 515 785 B1**
(45) Veröffentlichungstag und Bekanntmachung des Hinweises auf die Patenterteilung: **21.08.2024**
(21) Anmeldenummer: 17800401.6
(22) Anmeldetag: 25.10.2017
(51) Int. Cl.: B61L 3/12, B61L 15/00, B61L 23/00, B61L 27/40, B61L 27/53, B61L 27/70

(54) **VERFAHREN ZUM BETREIBEN EINES EISENBAHNSYSTEMS SOWIE FAHRZEUG EINES EISENBAHNSYSTEMS**
METHOD FOR OPERATING A RAILWAY SYSTEM, AND VEHICLE OF A RAILWAY SYSTEM
PROCÉDÉ DE FONCTIONNEMENT D'UN SYSTÈME FERROVIAIRE ET VÉHICULE D'UN SYSTÈME FERROVIAIRE

(30) Priorität: 25.11.2016 DE 102016223481
(43) Veröffentlichungstag der Anmeldung: 31.07.2019
(73) Patentinhaber: Siemens Mobility GmbH, 81739 München (DE)
(72) Erfinder: SCHULZ, Oliver, 31234 Edemissen (DE); SEIFERT, Matthias, 21244 Buchholz (DE)
(74) Vertreter: Siemens Patent Attorneys
(86) Internationale Anmeldenummer: PCT/EP2017/077280
(87) Internationale Veröffentlichungsnummer: WO 2018/095682

(56) Entgegenhaltungen:
- EP-A1- 1 220 094
- EP-A2- 0 997 807
- EP-A2- 1 870 308
- WO-A1-2012/136525
- US-A1- 2004 124 315
- US-A1- 2009 212 168
- US-A1- 2016 107 663

## Beschreibung

Moderne Systemkomponenten der Eisenbahnsignalisierung werden heutzutage häufig mit Netzwerken, etwa gemäß dem Ethernet-Standard, miteinander vernetzt. Dies hat zur Folge, dass entsprechende Netzwerke Sicherheitsbedrohungen, beispielsweise in Form von Hacker-Angriffen, ausgesetzt sind. Im Extremfall könnten entsprechende Angriffe zu Gefährdungen des sicheren Betriebs von Eisenbahnsystemen und damit auch der diese nutzenden Menschen führen. Um beispielsweise ungültige Beeinflussungen z.B. einer Weiche oder eines Eisenbahnsignals oder eine Manipulation von Sensordaten erkennen beziehungsweise vermeiden zu können, werden in bekannten Systemarchitekturen üblicherweise Verschlüsselungs- und Authentisierungsverfahren eingesetzt. Üblicherweise müssen dabei die beispielsweise im Rahmen einer Public-Key-Infrastruktur für entsprechende Verfahren erforderlichen Schlüssel und Zertifikate in regelmäßigen zeitlichen Abständen gewechselt werden, damit ein potenzieller Angreifer nicht durch eine Langzeitbeobachtung oder umfangreiche Rechenoperationen das Schlüssel- beziehungsweise Zertifikatsgeheimnis erforschen kann.

In der Praxis kann die Situation auftreten, dass in einem Projekt Signalanlagen weit entfernt von einem zentralen Ort aufgebaut werden müssen und eine Anbindung der betreffenden Signalanlagen an eine zentrale Kommunikationsinfrastruktur des betreffenden Eisenbahnsystems beispielsweise aus Kostengründen oder auch aus anderen Gründen ausscheidet. Dies kann beispielsweise bei Minenbahnen in großen einsamen Gebieten oder anderen nicht per Kommunikationstechnik angebundenen Orten der Fall sein. In entsprechenden Situationen besteht eine Möglichkeit darin, so genannte "Stellwerksinseln" einzurichten, die beispielsweise aus mehreren Steuerkomponenten, etwa in Form so genannter Element-Controller, und/oder einer lokalen Stellwerkseinrichtung bestehen können. Als Beispiel für entsprechende Orte seien so genannte "Sidings" genannt, d.h. Ausweichstellen beziehungsweise Nebengleise, an denen sich bei einspurigen Strecken entgegenkommende Züge gefahrlos begegnen können. Üblicherweise befindet sich an entsprechenden dezentralen, häufig abgelegenen Orten auch keine Aufsichtsperson, d.h. die Einrichtungen beziehungsweise Anlagen regeln die Sicherheit vollautomatisch. Hierzu kann zwischen den jeweiligen Steuerkomponenten und dem jeweiligen lokalen Stellwerk beispielsweise eine Ethernet-Netzwerkverbindung eingerichtet werden, damit die betreffenden Signalkomponenten miteinander kommunizieren und die Sicherheit des Eisenbahnbetriebs gewährleisten können. Auch in einer solchen Situation sollten beziehungsweise müssen die im Rahmen der Kommunikation verwendeten Schlüssel und Zertifikate von Zeit zu Zeit ausgetauscht werden. Mangels einer kommunikationstechnischen Verbindung zu einer Zentrale beziehungsweise zentralen Einrichtung des Eisenbahnsystems gestaltet sich dies jedoch schwierig beziehungsweise ist beispielsweise lediglich dadurch möglich, dass eine entsprechende Wartungsmaßnahme durch Wartungspersonal vor Ort durchgeführt wird. Dies hat jedoch den Nachteil, dass hiermit erhebliche Kosten und Aufwände verbunden sind.

In Dokument US 2009 212 168 A1 wird ein System zum Transport von streckenseitigen Daten in einem Schienenfahrzeug bereitgestellt. Das System umfasst eine streckenseitige Vorrichtung, die benachbart zu einer Schiene positioniert ist, auf der das Schienenfahrzeug entlang der Schiene fährt. Das System enthält einen Transceiver, der mit dem streckenseitigen Gerät gekoppelt ist, um Daten zu senden und zu empfangen, die sich auf den Betrieb des streckenseitigen Geräts beziehen. Zusätzlich umfasst das System einen Transceiver, der mit dem Schienenfahrzeug in Kommunikation mit dem Transceiver der streckenseitigen Vorrichtung gekoppelt ist, wenn das Schienenfahrzeug innerhalb eines nahen Abstands von der streckenseitigen Vorrichtung fährt. Der Schienenfahrzeug-Sendeempfänger sendet oder empfängt die Daten basierend auf der Kommunikation mit dem Streckensendeempfänger. Das Schienenfahrzeug transportiert die Daten zwischen dem streckenseitigen Gerät und einem sekundären Ort entlang einer vorbestehenden Route des Schienenfahrzeugs. Es wird auch ein Verfahren zum Transport von streckenseitigen Daten in einem Schienenfahrzeug bereitgestellt.

In Dokument EP 1 220 094 A1 wird ein Verfahren zum Programmieren eines redundanten Zielsystems mit Sicherheitsanforderungen, insbesondere zum Einfügen von Datensätzen in Systemzielrechner, beschrieben. Es wird ein Datenerzeugungssystem verwendet, um einen Zieldatensatz zu erzeugen, der verschlüsselt und über ein Datenübertragungssystem an die Zielcomputer des Zielsystems gesendet wird. Die Datensignale werden dann entschlüsselt, gespeichert und/oder verarbeitet.

Das Verfahren in Dokument EP 0 997 807 A2 umfasst die Bereitstellung öffentlicher und geheimer Schlüssel für jedes Subsystem. Das Subsystem bestimmt eine Zertifizierungsinstanz, um die Zugehörigkeit des Schlüssels zum Subsystem mit einem Zertifikat zu zertifizieren. Jedes Subsystem erhält von der Zertifizierungsstelle ein Schlüsselzertifikat und ein Zertifikat. Jede Person, die an der Produktion und dem Testen von Produktsoftware beteiligt ist, unterzeichnet die Produktsoftware und leitet die aktuelle Signatur mit dem geheimen Schlüssel zusammen mit ihrem eigenen Schlüsselzertifikat weiter. Die Zertifizierungsstelle erstellt für jeden Benutzer eine Testerliste und signiert diese. Der Zielcomputer akzeptiert und beendet die Produktsoftware, die verkettete Liste der Signaturen und die Liste der Schlüsselzertifikate der Teilnehmer und die Testerliste.

Das Dokument WO 2012/136525 A1 beschreibt ein Verfahren zum Verteilen von Kommunikationsschlüsseln für die Verschlüsselung von Verkehrsleitmeldungen eines Schienenfahrzeugsicherungssystems.

Der vorliegenden Erfindung liegt die Aufgabe zugrunde, ein Verfahren zum Betreiben eines Eisenbahnsystems anzugeben, das auch im Falle einer fehlenden Kommunikationsanbindung eine sichere Anbindung von streckenseitigen Einrichtungen des Eisenbahnsystems auf aufwandsarme Art und Weise ermöglicht.

Diese Aufgabe wird erfindungsgemäß gelöst durch ein Verfahren gemäß Anspruch 1 zum Betreiben eines Eisenbahnsystems, wobei kryptographische Daten, die zumindest einen Schlüssel und/oder zumindest ein digitales Zertifikat umfassen, in einer Speichereinrichtung eines Fahrzeugs des Eisenbahnsystems abgelegt werden und von dem Fahrzeug, wenn sich dieses im Rahmen einer Fahrt in Kommunikationsreichweite zu zumindest einer streckenseitigen Einrichtung aufhält, die kryptographischen Daten an die zumindest eine streckenseitige Einrichtung des Eisenbahnsystems übermittelt werden.

Gemäß dem ersten Schritt des erfindungsgemäßen Verfahrens zum Betreiben eines Eisenbahnsystems werden somit kryptographische Daten, die zumindest einen Schlüssel und/oder zumindest ein digitales Zertifikat umfassen, in einer Speichereinrichtung eines Fahrzeugs des Eisenbahnsystems abgelegt. Dies bedeutet, dass die entsprechenden kryptographischen Daten in der Speichereinrichtung des Fahrzeugs gespeichert werden. Dabei handelt es sich bei der Speichereinrichtung vorzugsweise derart um eine Speichereinrichtung des Fahrzeugs, dass sie fester Bestandteil des Fahrzeugs ist, d.h. beispielsweise einer Steuereinrichtung, etwa in Form eines Bordcomputers, des Fahrzeugs zugeordnet ist. Alternativ hierzu ist es jedoch auch möglich, dass die Speichereinrichtung lediglich kommunikationstechnisch an eine entsprechende Steuereinrichtung des Fahrzeugs angebunden ist. Im letzteren Fall kann es sich bei der Speichereinrichtung beispielsweise um ein mobiles Speichermedium, etwa in Form eines USB-Sticks oder eines mobilen Kommunikationsendgeräts handeln, das im Fahrbetrieb des Fahrzeugs an das Steuerungssystem des Fahrzeugs angebunden ist beziehungsweise wird.

Gemäß dem zweiten Schritt des erfindungsgemäßen Verfahrens werden von dem Fahrzeug, wenn sich dieses im Rahmen einer Fahrt in Kommunikationsreichweite zu zumindest einer streckenseitigen Einrichtung aufhält, die kryptographischen Daten an zumindest eine streckenseitige Einrichtung des Eisenbahnsystems übermittelt. Das Fahrzeug dient somit dahingehend in Bezug auf die kryptographischen Daten als Transportmittel, dass es die kryptographischen Daten beziehungsweise die Speichereinrichtung, in der die kryptographischen Daten gespeichert sind, an einen Ort transportiert, der in Kommunikationsreichweite zu der betreffenden zumindest einen streckenseitigen Einrichtung liegt. Damit wird unter dem Begriff "Kommunikationsreichweite" verstanden, dass in dem betreffenden Abstand beziehungsweise in dem betreffenden Bereich eine Kommunikation zwischen dem Fahrzeug und der zumindest einen streckenseitigen Einrichtung möglich ist. Dies bedeutet insbesondere, dass in Kommunikationsreichweite eine Übermittlung beziehungsweise Übertragung der kryptographischen Daten mittels des betreffenden Kommunikationsmittels an die zumindest eine streckenseitige Einrichtung möglich ist. Sofern dies für eine entsprechende Übermittlung im jeweiligen Einzelfall erforderlich ist, kann dies weiterhin bedeuten, dass in der Kommunikationsreichweite auch eine Übermittlung von Daten beziehungsweise Nachrichten von der zumindest einen streckenseitigen Einrichtung an das Fahrzeug möglich ist. Unabhängig von der konkreten Ausgestaltung der Datenübermittlung werden die kryptographischen Daten, wenn das Fahrzeug im Rahmen seiner Fahrt die Kommunikationsreichweite zu der zumindest einen streckenseitigen Einrichtung erreicht hat beziehungsweise sich innerhalb der Kommunikationsreichweite aufhält, an die zumindest eine streckenseitige Einrichtung des Eisenbahnsystems übermittelt. Dabei geschieht die Übermittlung der kryptographischen Daten von dem Fahrzeug an die zumindest eine streckenseitige Einrichtung vorzugsweise im Rahmen einer regulären Fahrt des Fahrzeugs, wodurch eine zusätzliche Fahrt allein für den Transport der Speichereinrichtung beziehungsweise das Übermitteln der kryptographischen Daten vermieden wird.

Das erfindungsgemäße Verfahren ist vorteilhaft, da es eine aufwandsarme und damit kostengünstige Anbindung auch an entlegenen Orten angeordneter streckenseitiger Einrichtungen eines Eisenbahnsystems an eine zentrale Einrichtung desselben dahingehend ermöglicht, dass mittels eines Fahrzeugs des Eisenbahnsystems kryptographische Daten von der zentralen Einrichtung beziehungsweise Zentrale an die jeweilige streckenseitige Einrichtung übermittelt werden. Damit kann das Fahrzeug beziehungsweise dessen Speichereinrichtung vorteilhafterweise zum Transport der kryptographischen Daten verwendet werden, wodurch dezentrale Kommunikationseinrichtungen mit vergleichsweise kleiner Kommunikationsreichweite verwendet werden können.

Hierzu wird die Speichereinrichtung mit den kryptographischen Daten von dem Fahrzeug an einen Ort transportiert, der in der Übertragungsreichweite der zumindest einen streckenseitigen Einrichtung liegt. An diesem Ort oder in einem entsprechenden Bereich werden die kryptographischen Daten dann von dem Fahrzeug an die zumindest eine streckenseitige Einrichtung zur Gewährleitung einer gesicherten Kommunikation in der Folgezeit übermittelt. Im Ergebnis wird es hiermit ermöglicht, eine "fahrzeugverbundene" beziehungsweise "zugverbundene" Public-Key-Infrastruktur zu realisieren, bei der die Kommunikation zwischen einer zentralen Einrichtung, die auch als zentrale Kommunikationsinfrastruktur bezeichnet werden kann, und dezentralen signaltechnischen Anlagen ohne Anbindung an die zentrale Kommunikationsinfrastruktur mittels Fahrzeugen des Eisenbahnsystems realisiert wird. Vorteilhafterweise läuft das erfindungsgemäße Verfahren hierbei dahingehend automatisch ab, dass zwecks Übermittlung der kryptographischen Daten keine manuellen Handlungen oder Eingriffe erforderlich sind. Bei dem Fahrzeug kann es sich im Rahmen des erfindungsgemäßen Verfahrens um ein Fahrzeug beliebiger Art handeln.

Dies schließt insbesondere Fahrzeuge in Form von Lokomotiven, Triebfahrzeugen und Zügen ein, wobei es sich bei den Zügen sowohl um Personen- als auch um Güterzüge handeln kann.

Erfindungsgemäß werden Verfahren mit mehreren Kommunikationsschritten, etwa in Form einer Aktualisierung von Zertifikaten oder einer Übermittlung einer Zertifikatssperrliste, mittels zumindest einer weiteren Fahrt des Fahrzeugs oder zumindest eines weiteren Fahrzeugs realisiert. Dies bedeutet, dass auch komplexere Verfahren beziehungsweise Kommunikationsabläufe, etwa in Form von "Handshake"-Verfahren, beispielsweise gemäß dem "Certificate Management Protocol" (CMP), unter Verwendung von Fahrzeugen zwecks Übermittlung der betreffenden Daten beziehungsweise Nachrichten realisiert werden können. Dabei kann dies mittels Fahrten sowohl desselben Fahrzeugs als auch mittels Fahrten unterschiedlicher Fahrzeuge geschehen.

Gemäß einer besonders bevorzugten Weiterbildung des erfindungsgemäßen Verfahrens werden die kryptographischen Daten von dem Fahrzeug drahtlos, insbesondere funkbasiert an die zumindest eine streckenseitige Einrichtung übermittelt. Dabei sind die Begriffe "drahtlos" und "funkbasiert" so zu verstehen, dass zumindest ein Teilstück einer Kommunikationsverbindung zwischen dem Fahrzeug und der zumindest einen streckenseitigen Einrichtung entsprechend realisiert ist. In der Regel wird dies insbesondere eine von dem Fahrzeug ausgehende Strecke beziehungsweise Teilstrecke einer Kommunikationsverbindung mit der zumindest einen streckenseitigen Einrichtung betreffen. Bei der drahtlosen Übermittlung der kryptographischen Daten von dem Fahrzeug an die zumindest eine streckenseitige Einrichtung kann es sich neben einer funkbasierten Übertragung grundsätzlich beispielsweise auch um eine Übertragung mit optischen Mitteln handeln. Darüber hinaus könnten auch die Schienen als Transportmedium verwendet werden, in welchem Fall zumindest die Teilstrecke zwischen dem Fahrzeug und den Schienen drahtlos ausgebildet wäre. Aufgrund ihrer besonderen Robustheit und häufig ohnehin bereits gegebenen Verfügbarkeit wird jedoch in der Regel eine funkbasierte Übermittlung der kryptographischen Daten zu bevorzugen sein. Dabei ist es ausreichend, wenn das verwendete Funksystem eine Übertragung beziehungsweise Übermittlung über kurze bis mittlere Entfernungen, d.h. beispielsweise einige hundert Meter, erlaubt. Von Bedeutung ist hierbei lediglich, dass die Übertragungsreichweite dahingehend ausreichend dimensioniert ist, dass eine zuverlässige Übermittlung der kryptographischen Daten von dem Fahrzeug an die zumindest eine streckenseitige Einrichtung des Eisenbahnsystems gewährleistet ist.

Vorteilhafterweise kann das erfindungsgemäße Verfahren auch derart ausgestaltet sein, dass die kryptographischen Daten von einer zentralen Einrichtung einer Public-Key-Infrastruktur des Eisenbahnsystems an das Fahrzeug übermittelt und von dem Fahrzeug in der Speichereinrichtung abgelegt werden. Bei einer entsprechenden zentralen Einrichtung kann es sich beispielsweise um eine Komponente in Form einer Zertifizierungsstelle oder einer Registrierungsstelle handeln. Dabei ist der Begriff "zentrale" Einrichtung in Abgrenzung zu der zumindest einen streckenseitigen Einrichtung derart zu verstehen, dass die zentrale Einrichtung der Public-Key-Infrastruktur des Eisenbahnsystems an eine zentrale Kommunikationsinfrastruktur des Eisenbahnsystems angebunden ist während dies für die zumindest eine streckenseitige Einrichtung gerade nicht der Fall ist. Die Übermittlung der kryptographischen Daten von der Einrichtung an das Fahrzeug erfolgt vorteilhafterweise ebenfalls drahtlos, d.h. insbesondere funkbasiert. Hierdurch wird somit auch in Bezug auf das Ablegen der kryptographischen Daten in der Speichereinrichtung ein automatisierter, rechnergesteuerter Ablauf unterstützt beziehungsweise gewährleistet.

Vorzugsweise kann das erfindungsgemäße Verfahren auch derart weitergebildet sein, dass dem Fahrzeug Zusatzinformationen bereitgestellt werden, die zumindest eine der folgenden Kenngrößen umfassen: Identität der zumindest einen streckenseitigen Einrichtung, Kommunikationsadresse der zumindest einen streckenseitigen Einrichtung, Ort der zumindest einen streckenseitigen Einrichtung, Größe der Kommunikationsreichweite, Ort einer jeweiligen Fahrstrecke, an oder ab der die kryptographischen Daten von dem Fahrzeug an die zumindest eine streckenseitige Einrichtung zu übermitteln sind. Diese Ausführungsform des erfindungsgemäßen Verfahrens weist den Vorteil auf, dass die genannten Zusatzinformationen geeignet sind, eine zuverlässige beziehungsweise reibungslose Übermittlung der kryptographischen Daten von dem Fahrzeug an die zumindest eine streckenseitige Einrichtung sicherzustellen. So beziehen sich die betreffenden Kenngrößen insbesondere auf solche Informationen, welche dem Fahrzeug den Aufbau einer Kommunikationsverbindung mit der zumindest einen streckenseitigen Einrichtung ermöglichen beziehungsweise erleichtern beziehungsweise das Fahrzeug darüber informieren, wo die zumindest eine streckenseitige Einrichtung angeordnet ist. Hierdurch wird somit eine zielgerichtete Kommunikation zwischen dem Fahrzeug und der zumindest einen streckenseitigen Einrichtung ermöglicht.

Im Rahmen des erfindungsgemäßen Verfahrens besteht grundsätzlich die Möglichkeit, dass es sich bei der zumindest einen streckenseitigen Einrichtung, an die die kryptographischen Daten übermittelt werden, unmittelbar um die Komponente handelt, für welche die kryptographischen Daten bestimmt sind. In diesem Fall ist somit streckenseitig keine Weiterverteilung beziehungsweise Weiterleitung der kryptographischen Daten erforderlich.

Gemäß einer weiteren besonders bevorzugten Ausführungsform des erfindungsgemäßen Verfahrens wird als streckenseitige Einrichtung eine lokale Verwaltungseinrichtung des Eisenbahnsystems verwendet und die kryptographischen Daten werden von der lokalen Verwaltungseinrichtung an zumindest eine weitere lokale Komponente des Eisenbahnsystems verteilt. Dies bietet insbesondere den Vorteil, dass für den Fall, dass die kryptographischen Daten für eine Mehrzahl von Komponenten bestimmt sind, die kryptographischen Daten von dem Fahrzeug lediglich an die streckenseitige Einrichtung in Form der lokalen Verwaltungseinrichtung des Eisenbahnsystems übermittelt werden müssen, wodurch somit eine Kommunikation des Fahrzeugs mit einer Mehrzahl streckenseitiger Komponenten vermieden wird. Bei der lokalen Verwaltungseinrichtung des Eisenbahnsystems kann es sich beispielsweise um eine lokale Registrierungsstelle oder eine lokale Zertifizierungsstelle einer Public-Key-Infrastruktur handeln, welche eine oder mehrere weitere lokale Komponenten des Eisenbahnsystems etwa in Bezug auf eine Verteilung digitaler Zertifikate verwaltet. Dabei können die weiteren lokalen Komponenten beispielsweise als signaltechnische Sicherungseinrichtungen, d.h. beispielsweise als Element-Controller, ausgebildet sein.

Im Rahmen des erfindungsgemäßen Verfahrens ist es grundsätzlich möglich, dass die kryptographischen Daten während des Stillstands des Fahrzeugs von diesem an die zumindest eine streckenseitige Einrichtung übermittelt werden. Eine solche Vorgehensweise kann beispielsweise dann zweckmäßig sein, wenn in der Nähe der zumindest einen streckenseitigen Einrichtung ohnehin ein Halt des Fahrzeugs erforderlich ist beziehungsweise erfolgt. Dies kann beispielsweise dann der Fall sein, wenn sich die streckenseitige Einrichtung im Bereich eines Ausweichgleises befindet und das Fahrzeug an der betreffenden Stelle ohnehin halten muss, um ein entgegenkommendes Fahrzeug passieren zu lassen.

Gemäß einer besonders bevorzugten Weiterbildung des erfindungsgemäßen Verfahrens werden die kryptographischen Daten von dem Fahrzeug während der Fahrt an die zumindest eine streckenseitige Einrichtung übermittelt. In diesem Fall werden die kryptographischen Daten somit während der Vorbeifahrt des Fahrzeugs an der zumindest einen streckenseitigen Einrichtung an diese übermittelt. Dies bietet den Vorteil, dass Verzögerungen der Fahrt des Fahrzeugs aufgrund der vorzunehmenden Übermittlung der kryptographischen Daten vermieden werden. Vorzugsweise erfolgt die entsprechende Übermittlung hierbei somit während sich das Fahrzeug und die zumindest eine streckenseitige Einrichtung beim Vorbeifahren des Fahrzeugs in Kommunikationsreichweite zueinander befinden, ohne dass das Fahrzeug zu diesem Zwecke abgebremst oder angehalten wird.

Vorteilhafterweise kann das erfindungsgemäße Verfahren auch derart ausgestaltet sein, dass die kryptographischen Daten verschlüsselt oder anderweitig gesichert von dem Fahrzeug an die zumindest eine streckenseitige Einrichtung übermittelt werden. Hierdurch wird somit gewährleistet, dass auch die Übermittlung der kryptographischen Daten als solche übliche Sicherheitsanforderungen erfüllt und insbesondere eine Verfälschung der kryptographischen Daten zuverlässig ausgeschlossen wird. Neben einer verschlüsselten, gegebenenfalls durch eine digitale Signatur gesicherten Übermittlung der kryptographischen Daten können diese beispielsweise auch dadurch anderweitig gesichert werden, dass die kryptographischen Daten in eigensichere Container eingebettet werden.

Vorteilhafterweise kann das erfindungsgemäße Verfahren auch derart ausgestaltet sein, dass von der streckenseitigen Einrichtung oder zumindest einer der streckenseitigen Einrichtungen Daten an das Fahrzeug oder ein anderes sich zum gegebenen Zeitpunkt innerhalb der Kommunikationsreichweite aufhaltendes Fahrzeug übermittelt werden, die übermittelten Daten in der Speichereinrichtung des betreffenden Fahrzeugs abgelegt und von dem betreffenden Fahrzeug außerhalb der Kommunikationsreichweite der zumindest einen streckenseitigen Einrichtung an eine zentrale Einrichtung des Eisenbahnsystems weitergeleitet werden. Das erfindungsgemäße Verfahren kann somit auch dahingehend weitergebildet werden, dass mittels des Fahrzeugs Daten von der streckenseitigen Einrichtung oder zumindest einer der streckenseitigen Einrichtungen an eine zentrale Einrichtung des Eisenbahnsystems übermittelt werden. Hierzu werden die betreffenden Daten von der jeweiligen streckenseitigen Einrichtung an das Fahrzeug oder an ein anderes sich zum gegebenen Zeitpunkt innerhalb der Kommunikationsreichweite aufhaltendes Fahrzeug übermittelt und von diesem außerhalb des Kommunikationsreichweite der zumindest einen streckenseitigen Einrichtung an die zentrale Einrichtung des Eisenbahnsystems weitergeleitet. Hierbei kann das Übermitteln der Daten von der jeweiligen streckenseitigen Einrichtung an das Fahrzeug einerseits im zeitlichen Zusammenhang mit der Übermittlung der kryptographischen Daten von dem Fahrzeug an die zumindest eine streckenseitige Einrichtung erfolgen. Dies bedeutet, dass die Daten gleichzeitig mit den kryptographischen Daten in Gegenrichtung oder aber sequentiell unmittelbar nach oder auch vor erfolgter Übermittlung der kryptographischen Daten übermittelt werden können. Andererseits besteht jedoch auch die Möglichkeit, dass die Daten von der streckenseitigen Einrichtung zeitlich entkoppelt von der Übermittlung der kryptographischen Daten an das Fahrzeug oder das andere sich zu dem gegebenen Zeitpunkt in dem Empfangsbereich aufhaltende Fahrzeug übermittelt werden. Unabhängig vom Zeitpunkt der Übermittlung der Daten kann es sich bei diesen um Daten beziehungsweise Informationen beliebiger Art handeln. Dies schließt sowohl weitere kryptographische Daten oder in Zusammenhang mit kryptographischen Verfahren stehende Daten als auch aufgezeichnete Diagnosedaten oder sicherheitsrelevante Ereignisse betreffende Hinweise beziehungsweise Meldungen ein.

Die Erfindung betrifft des Weiteren ein Fahrzeug eines Eisenbahnsystems.

Hinsichtlich des Fahrzeugs liegt der vorliegenden Erfindung die Aufgabe zugrunde, ein Fahrzeug eines Eisenbahnsystems anzugeben, das eine sichere Anbindung von streckenseitigen Einrichtungen des Eisenbahnsystems auch im Falle einer fehlenden Kommunikationsanbindung auf aufwandsarme Art und Weise ermöglicht.

Diese Aufgabe wird erfindungsgemäß gelöst durch ein Fahrzeug gemäß Anspruch 9 eines Eisenbahnsystems, mit einer Speichereinrichtung, in der kryptographische Daten abgelegt sind, die zumindest einen Schlüssel und/oder zumindest ein digitales Zertifikat umfassen, einer Steuereinrichtung zum Detektieren, dass sich das Fahrzeug im Rahmen einer Fahrt in Kommunikationsreichweite zu zumindest einer streckenseitigen Einrichtung des Eisenbahnsystems aufhält, und einer Kommunikationseinrichtung zum Übermitteln der kryptographischen Daten an die zumindest eine streckenseitige Einrichtung.

Erfindungsgemäß werden Verfahren mit mehreren Kommunikationsschritten, etwa in Form einer Aktualisierung von Zertifikaten oder einer Übermittlung einer Zertifikatssperrliste, mittels zumindest einer weiteren Fahrt des Fahrzeugs realisiert. Dies bedeutet, dass auch komplexere Verfahren beziehungsweise Kommunikationsabläufe, etwa in Form von "Handshake"-Verfahren, beispielsweise gemäß dem "Certificate Management Protocol" (CMP), unter Verwendung von Fahrzeugen zwecks Übermittlung der betreffenden Daten beziehungsweise Nachrichten realisiert werden können. Dabei kann dies mittels Fahrten sowohl desselben Fahrzeugs als auch mittels Fahrten unterschiedlicher Fahrzeuge geschehen.

Die Vorteile des erfindungsgemäßen Fahrzeugs entsprechen im Wesentlichen denjenigen des erfindungsgemäßen Verfahrens, so dass diesbezüglich auf die entsprechenden vorstehenden Ausführungen verwiesen wird. Gleiches gilt hinsichtlich der im Folgenden genannten bevorzugten Weiterbildung des erfindungsgemäßen Fahrzeugs in Bezug auf die entsprechende bevorzugte Weiterbildung des erfindungsgemäßen Verfahrens, so dass auch diesbezüglich auf die entsprechenden vorstehenden Erläuterungen verwiesen wird.

Vorteilhafterweise kann das erfindungsgemäße Fahrzeug derart ausgestaltet sein, dass die Kommunikationseinrichtung zum drahtlosen, insbesondere funkbasierten Übermitteln der kryptographischen Daten von dem Fahrzeug an die zumindest eine streckenseitige Einrichtung ausgebildet ist.

Die Erfindung umfasst ferner ein Eisenbahnsystem gemäß Anspruch 11 mit zumindest einem erfindungsgemäßen Fahrzeug beziehungsweise zumindest einem Fahrzeug gemäß der bevorzugten Weiterbildung des erfindungsgemäßen Fahrzeugs sowie mit einer zentralen Einrichtung, die ausgebildet ist, die kryptographischen Daten an das Fahrzeug zu übermitteln, wobei das Fahrzeug ausgebildet ist, die kryptographischen Daten in der Speichereinrichtung abzulegen.

Erfindungsgemäß werden Verfahren mit mehreren Kommunikationsschritten, etwa in Form einer Aktualisierung von Zertifikaten oder einer Übermittlung einer Zertifikatssperrliste, in dem Eisenbahnsystem mittels zumindest einer weiteren Fahrt des Fahrzeugs oder zumindest eines weiteren Fahrzeugs realisiert. Dies bedeutet, dass auch komplexere Verfahren beziehungsweise Kommunikationsabläufe, etwa in Form von "Handshake"-Verfahren, beispielsweise gemäß dem "Certificate Management Protocol" (CMP), unter Verwendung von Fahrzeugen zwecks Übermittlung der betreffenden Daten beziehungsweise Nachrichten realisiert werden können. Dabei kann dies mittels Fahrten sowohl desselben Fahrzeugs als auch mittels Fahrten unterschiedlicher Fahrzeuge geschehen.

Auch hinsichtlich der Vorteile des erfindungsgemäßen Eisenbahnsystems sowie dessen im Folgenden genannten bevorzugten Weiterbildungen wird auf die entsprechenden Ausführungen im Zusammenhang mit der jeweiligen bevorzugten Weiterbildung des erfindungsgemäßen Verfahrens verwiesen.

Vorzugsweise kann das erfindungsgemäße Eisenbahnsystem auch derart weitergebildet sein, dass das Eisenbahnsystem ausgebildet ist, dem Fahrzeug Zusatzinformationen bereitzustellen, die zumindest eine der folgenden Kenngrößen umfassen: Identität der zumindest einen streckenseitigen Einrichtung, Kommunikationsadresse der zumindest einen streckenseitigen Einrichtung, Ort der zumindest einen streckenseitigen Einrichtung, Größe der Kommunikationsreichweite, Ort einer jeweiligen Fahrstrecke, an oder ab der die kryptographischen Daten von dem Fahrzeug an die zumindest eine streckenseitige Einrichtung zu übermitteln sind.

Gemäß einer besonders bevorzugten Ausführungsform des erfindungsgemäßen Eisenbahnsystems ist die streckenseitige Einrichtung eine lokale Verwaltungseinrichtung des Eisenbahnsystems und die lokale Verwaltungseinrichtung ist ausgebildet, die kryptographischen Daten an zumindest eine weitere lokale Komponente des Eisenbahnsystems zu verteilen.

Im Folgenden wird die Erfindung anhand von Ausführungsbeispielen näher erläutert. Hierzu zeigt
- Figur 1: in einer ersten schematischen Darstellung zur Erläuterung eines Ausführungsbeispiels des erfindungsgemäßen Verfahrens ein Ausführungsbeispiel des erfindungsgemäßen Eisenbahnsystems mit einem Ausführungsbeispiel des erfindungsgemäßen Fahrzeugs,
- Figur 2: eine zweite schematische Darstellung zur weitergehenden Erläuterung des Ausführungsbeispiels des erfindungsgemäßen Verfahrens und
- Figur 3: eine dritte schematische Darstellung zur Erläuterung eines weiteren Ausführungsbeispiels des erfindungsgemäßen Verfahrens.

In den Figuren werden für gleiche oder gleichwirkende Komponenten dieselben Bezugszeichen verwendet.

Figur 1 zeigt in einer ersten schematischen Darstellung zur Erläuterung eines Ausführungsbeispiels des erfindungsgemäßen Verfahrens ein Ausführungsbeispiel des erfindungsgemäßen Eisenbahnsystems mit einem Ausführungsbeispiel des erfindungsgemäßen Fahrzeugs. Dargestellt ist ein Eisenbahnsystem 10, das einerseits eine zentrale Einrichtung 20 umfasst, die auch als zentrale Kommunikationsinfrastruktur oder als Zentrale bezeichnet werden kann. In dem dargestellten Ausführungsbeispiel umfasst die zentrale Einrichtung 20 eine zentrale Verwaltungs- und/oder Steuereinrichtung 21, die der Verwaltung und/oder Steuerung des Eisenbahnsystems 10 dient. Darüber hinaus sind zur Realisierung einer Public-Key-Infrastruktur eine Registrierungsstelle 22 (im Englischen Registration Authority, kurz RA) sowie eine Zertifizierungsstelle 23 (im Englischen Certificate Authority, kurz CA) vorgesehen. Die Registrierungsstelle 22 sowie die Zertifizierungsstelle 23 bilden zusammen mit gegebenenfalls weiteren Komponenten die Public-Key-Infrastruktur, d.h. ein System, das digitale Zertifikate ausstellen, verteilen und prüfen kann. Dabei werden die innerhalb der Public-Key-Infrastruktur ausgestellten Zertifikate innerhalb des Eisenbahnsystems 10 zur Absicherung rechnergestützter Kommunikation verwendet.

Die zentrale Einrichtung 20 des Eisenbahnsystems 10 umfasst weiterhin eine zentrale Kommunikationseinrichtung 24, die in dem dargestellten Ausführungsbeispiel eine funkbasierte Kommunikation bereitstellt beziehungsweise ermöglicht. Die Komponenten 21, 22, 23 und 24 der zentralen Einrichtung 20 des Eisenbahnsystems 10 sind untereinander mittelbar oder unmittelbar, drahtlos oder drahtgebunden kommunikationstechnisch verbunden. Dabei ist in Figur 1 beispielhaft eine Architektur gezeigt, in der die Registrierungsstelle 22 und die Zertifizierungsstelle 23 unmittelbar miteinander und mittelbar über die zentrale Kommunikationseinrichtung 24 mit der zentralen Verwaltungs- und/oder Steuereinrichtung 21 verbunden sind.

Neben den zentralen Einrichtung 20 umfasst das Eisenbahnsystem 10 auch eine dezentrale Einrichtung 30, die im Rahmen des beschriebenen Ausführungsbeispiels Komponenten umfasst, die bezogen auf einen Fahrweg 50, d.h. ein Gleis beziehungsweise Schienen, eine Ausweichstelle beziehungsweise ein Nebengleis 51 steuern beziehungsweise derart signaltechnisch überwachen, dass Begegnungen von Fahrzeugen auf dem Fahrweg 50 ausgeschlossen sind beziehungsweise sich auf dem Fahrweg 50 in Form der eingleisen Strecke begegnende Fahrzeuge einander an der Ausweichstelle 51 passieren können.

Konkret umfasst die dezentrale Einrichtung 30 in dem dargestellten Ausführungsbeispiel eine signaltechnische Sicherungseinrichtung 31, bei der es sich beispielsweise um einen ein Signal und/oder eine Weiche steuernden Element-Controller handeln kann, sowie eine lokale Verwaltungseinrichtung 32, die beispielsweise als lokale Registrierungsstelle oder als lokale Zertifizierungsstelle ausgebildet sein kann, d.h. ebenfalls eine Komponente der Public-Key-Infrastruktur bildet. Entsprechend der Darstellung der Figur 1 ist die lokale Verwaltungseinrichtung 32 an eine dezentrale Kommunikationseinrichtung 33 in Form einer Funkübertragungseinrichtung angebunden und bildet mit dieser zusammen eine streckenseitige Einrichtung 35.

Es sei darauf hingewiesen, dass die dezentrale Einrichtung 30, die auch als Stellwerksinsel bezeichnet werden kann, weitere Komponenten aufweisen kann, die in Figur 1 aus Gründen der Übersichtlichkeit nicht gezeigt sind. Dies betrifft beispielsweise eine dezentrale Stellwerkseinrichtung sowie gegebenenfalls weitere signaltechnische Sicherungseinrichtungen, die vorzugsweise ebenfalls kommunikationstechnisch miteinander verbunden sind.

Um die Sicherheit der Datenübertragung und damit letztendlich auch des Betriebs des Eisenbahnsystems 10 zu gewährleisten, werden Informationen beziehungsweise Nachrichten oder Daten zwischen den dezentralen Einrichtungen 30 des Eisenbahnsystems 10 digital signiert und verschlüsselt versendet. Durch die Public-Key-Infrastruktur wird hierbei ein asymmetrisches Kryptosystem realisiert, bei dem die jeweils sendende Einheit für eine verschlüsselte Übermittlung den öffentlichen Schlüssel des jeweiligen Empfängers benötigt. Um Verfälschungen zu vermeiden, ist hierbei sicherzustellen, dass es sich tatsächlich um den jeweiligen öffentlichen Schlüssel des jeweiligen Empfängers handelt und nicht etwa um eine Fälschung eines Angreifers beziehungsweise Betrügers. Hierzu dienen digitale Zertifikate, die die Authentizität eines öffentlichen Schlüssels sowie gegebenenfalls seinen zulässigen Anwendungs- und Geltungsbereich bestätigen. Das digitale Zertifikat ist hierbei selbst durch eine digitale Signatur geschützt, deren Echtheit mit dem öffentlichen Schlüssel des Austellers des Zertifikats geprüft werden kann. Um die Sicherheit des Eisenbahnsystems 10 dauerhaft zu gewährleisten, ist es erforderlich beziehungsweise zweckmäßig, verwendete Schlüssel und Zertifikate in regelmäßigen Abständen zu wechseln. Dies gilt somit auch in Bezug auf die entsprechenden Schlüssel und/oder Zertifikate der dezentralen Einrichtung 30 des Eisenbahnsystems 10.

Im Rahmen des beschriebenen Ausführungsbeispiels sei nun angenommen, dass die dezentrale Einrichtung 30 an einem Ort angeordnet ist, der weit von der zentralen Einrichtung 20 des Eisenbahnsystems 10 entfernt ist und zu dem keine Kommunikationsverbindung besteht. Dies kann beispielsweise den Fall von Minenbahnen betreffen, die in großen einsamen Gebieten verkehren, deren kommunikationstechnische Erschließung zwecks Anbindung der dezentralen Einrichtung 30 an die zentrale Einrichtung 20 unverhältnismäßig hohe Kosten verursachen würde oder aus anderen Gründen nicht praktikabel beziehungsweise möglich ist. Auch wenn die dezentrale Einrichtung 30 autark die signaltechnische Sicherheit im Bereich der Ausweichstelle 51 sicherstellen kann, besteht somit im Hinblick auf das verwendete Kryptosystem das Problem, dass mangels einer kommunikationstechnischen Anbindung an die zentrale Einrichtung 20 eine Aktualisierung beziehungsweise ein Austausch kryptographischer Daten der dezentralen Einrichtung 30, insbesondere in Form von Schlüsseln und/oder Zertifikaten, nicht ohne Weiteres möglich ist. Zwar könnten entsprechende kryptographische Daten im Rahmen von Wartungsmaßnahmen von Wartungspersonal aktualisiert beziehungsweise ausgetauscht werden; dies würde jedoch eine Anreise des Wartungspersonals an den betreffenden Ort erforderlich machen und wäre daher vergleichsweise teuer und aufwändig.

Um in dieser Situation dennoch eine Übermittlung kryptographischer Daten von der zentralen Einrichtung 20 des Eisenbahnsystems 10 an die dezentrale Einrichtung 30 des Eisenbahnsystems 10 zu ermöglichen, kann nun vorteilhafterweise im Rahmen eines automatisierten Ablaufs ein Fahrzeug 40 des Eisenbahnsystems 10 verwendet werden. Dieses weist eine fahrzeugseitige Steuereinrichtung 41, eine fahrzeugseitige Speichereinrichtung 42 sowie eine fahrzeugseitige Kommunikationseinrichtung 43 auf. Dabei ist die Kommunikationseinrichtung 43 ebenfalls zur funkbasierten Kommunikation ausgebildet und zwar derart, dass zwischen der dezentralen Kommunikationseinrichtung 33 und der fahrzeugseitigen Kommunikationseinrichtung 43 eine funkbasierte Datenübertragung möglich ist. Die sich hierbei aus den verwendeten Kommunikationseinrichtungen und Kommunikationsprotokollen sowie der Art einer Datenübermittlung (unidirektional oder bidirektional) ergebende Kommunikations- beziehungsweise Übertragungsreichweite ist in Figur 1 in Form eines Empfangsbereichs 34 der dezentralen Kommunikationseinrichtung 32 angedeutet. Hierbei sei angenommen, dass die dezentrale Kommunikationseinrichtung 32 lediglich eine kurze beziehungsweise mittlere (Sende-)Reichweite aufweist und daher ein Aufbau einer Kommunikationsverbindung zwischen der fahrzeugseitigen Kommunikationseinrichtung 43 und der dezentralen Kommunikationseinrichtung 33 ausschließlich innerhalb des kreisförmigen Empfangsbereichs 34 möglich ist, dessen Radius beispielsweise hundert Meter oder einige hundert Meter betragen kann.

In der Speichereinrichtung 42 des Fahrzeugs 40 sind kryptographische Daten abgelegt, die zumindest einen Schlüssel und/oder zumindest ein digitales Zertifikat umfassen. Sofern sich das Fahrzeug 40, das sich in eine Fahrtrichtung 45 bewegt, der dezentralen Einrichtung 30 derart annähert, dass es sich in Kommunikationsreichweite der dezentralen Kommunikationseinrichtung 33 befindet, so dass eine Kommunikation zwischen der dezentralen Kommunikationseinrichtung 33 und der fahrzeugseitigen Kommunikationseinrichtung 43 möglich ist, können die kryptographischen Daten aus der Speichereinrichtung 42 ausgelesen und über die dezentrale Kommunikationseinrichtung 33 an die streckenseitige Einrichtung 35 beziehungsweise die lokale Verwaltungseinrichtung 32 derselben übermittelt werden. Zu diesem Zwecke ist die Steuereinrichtung 41 des Fahrzeugs 40 ausgebildet, zu detektieren, dass sich das Fahrzeug 40 im Rahmen seiner Fahrt der streckenseitigen Einrichtung hinreichend genähert hat. Hierzu können seitens der Steuereinrichtung 41 vorzugsweise ebenfalls in der Speichereinrichtung 42 gespeicherte Zusatzinformationen verwendet werden, die als Kenngröße vorzugsweise zumindest die Identität der zumindest einen streckenseitigen Einrichtung, eine Kommunikationsadresse der zumindest einen streckenseitigen Einrichtung, den Ort der zumindest einen streckenseitigen Einrichtung, die Größe beziehungsweise den Betrag der Kommunikationsreichweite und/oder den Ort der Fahrstrecke 50, an oder ab der die kryptographischen Daten von dem Fahrzeug 40 an die streckenseitige Einrichtung 35 zu übermitteln sind, umfassen. Damit kann das Fahrzeug 40 beziehungsweise dessen Speichereinrichtung 42 vorteilhafterweise zum Transport der kryptographischen Daten verwendet werden, wodurch insbesondere seitens der dezentralen Einrichtung 30 vorteilhafterweise eine dezentrale Kommunikationseinrichtung 33 mit vergleichsweise kleiner Kommunikationsreichweite verwendet werden kann.

Vor der Fahrt des Fahrzeugs 40 zu der streckenseitigen Einrichtung 35 können die kryptographischen Daten beispielsweise von der Registrierungsstelle 22, der Zertifizierungsstelle 23 oder der zentralen Verwaltungs- und/oder Steuereinrichtung 21 der zentralen Einrichtung 20 beispielsweise ebenfalls funkbasiert an das Fahrzeug 40 übermittelt und von diesem nach Empfang durch die fahrzeugseitige Kommunikationseinrichtung 43 über die Steuereinrichtung 41 in der Speichereinrichtung 42 abgelegt werden. Dieser Schritt erfolgt somit zu einem Zeitpunkt, welcher der in Figur 1 dargestellten Situation vorausgeht, d.h. zu einem früheren Zeitpunkt, zu dem sich das Fahrzeug 40 noch näher an der zentralen Einrichtungen 20 aufhält, so dass eine entsprechende funkbasierte Übertragung möglich ist.

In der in Figur 1 dargestellten Situation hat sich das Fahrzeug 40 der streckenseitigen Einrichtung gerade soweit angenähert, dass die kryptographischen Daten von dem Fahrzeug 40 an die streckenseitige Einrichtung 35 übermittelt werden können. Von der lokalen Verwaltungseinrichtung 32 können die kryptographischen Daten sodann an zumindest eine weitere lokale Komponente des Eisenbahnsystems 10 in Form der signaltechnischen Sicherungseinrichtung 31 sowie gegebenenfalls vorhandene weitere signaltechnische Sicherungseinrichtungen verteilt werden. Die Übertragung beziehungsweise Übermittlung der kryptographischen Daten von dem Fahrzeug 40 an die streckenseitige Einrichtung 35 beziehungsweise die lokale Verwaltungseinrichtung 32 derselben erfolgt hierbei vorteilhafterweise während der Fahrt des Fahrzeugs 40, so dass eine Verlangsamung beziehungsweise Unterbrechung der Fahrt des Fahrzeugs 40 nicht erforderlich ist. Dies bedeutet, dass die kryptographischen Daten ohne eine Beeinträchtigung des Regelbetriebs des Fahrzeugs 40 übermittelt werden. Dabei erfolgt die Übermittlung der kryptographischen Daten von dem Fahrzeug 40 an die zumindest eine streckenseitige Einrichtung vorteilhafterweise verschlüsselt oder anderweitig gesichert, so dass Angriffe oder Verfälschungen der kryptographischen Daten ausgeschlossen sind.

Figur 2 zeigt eine zweite schematische Darstellung zur weitergehenden Erläuterung des Ausführungsbeispiels des erfindungsgemäßen Verfahrens. Die Darstellung der Figur 2 entspricht einem Ablaufdiagramm, wobei auf der linken Seite wiederum die zentrale Einrichtung 20 des Eisenbahnsystems gezeigt ist, welche entsprechend dem Ausführungsbeispiel der Figur 1 die zentrale Verwaltungs- und/oder Steuereinrichtung 21, die Registrierungsstelle 22, die Zertifizierungsstelle 23 sowie die zentrale Kommunikationseinrichtung 24 umfasst. In entsprechender Weise ist auf der rechten Seite der Figur 2 die dezentrale Einrichtung 30 dargestellt, bei denen es sich entsprechend dem Ausführungsbeispiel der Figur 1 um die streckenseitige Einrichtung 35 sowie die signaltechnische Sicherungseinrichtung 31 handelt. Darüber hinaus sind in Figur 2 weitere signaltechnische Sicherungseinrichtungen 31a und 31b angedeutet.

Eine Übermittlung kryptographischer Daten von der zentralen Einrichtung 20 an die dezentrale Einrichtung 30 kann nun beispielsweise derart erfolgen, dass die betreffenden kryptographischen Daten beispielsweise von der Zertifizierungsstelle 23 in einer Nachricht 60 an die zentrale Kommunikationseinrichtung 24 übermittelt werden. Von der zentralen Kommunikationseinrichtung 24 werden die kryptographischen Daten in einer Nachricht 61 funkbasiert an die fahrzeugseitige Kommunikationseinrichtung 43 des Fahrzeugs 40 übermittelt und unter Zwischenschaltung der Steuereinrichtung 41 in der Speichereinrichtung 42 abgelegt. Im Folgenden fährt das Fahrzeug 40 in der Fahrtrichtung 45 in Richtung der dezentralen Einrichtung 30 und erreicht irgendwann die Kommunikationsreichweite der streckenseitigen Einrichtung 35. Dies wird von der Steuereinrichtung 41 detektiert, woraufhin die kryptographischen Daten in einer Nachricht 62 funkbasiert an die streckenseitige Einrichtung 35 übermittelt werden, welche diese als Nachricht 63 empfängt. Für diesen Übertragungsschritt, der somit zeitlich entkoppelt von der Übertragung der kryptographischen Daten an das Fahrzeug 40 erfolgt, sind in der Figur 2 die kryptographischen Daten angedeutet und mit dem Bezugszeichen 70 gekennzeichnet. Unabhängig hiervon sind die betreffenden kryptographischen Daten auch in den Nachrichten 60, 61 und 63 sowie nachfolgenden Nachrichten 64, 65 und 66 ganz oder teilweise enthalten, wobei bei diesen Nachrichten aus Gründen der Übersichtlichkeit auf eine entsprechende graphische Andeutung der kryptographischen Daten verzichtet wurde.

Von der streckenseitigen Einrichtung 35 werden die kryptographischen Daten beziehungsweise die für die jeweilige Komponente relevanten Teile derselben mit den Nachrichten 64, 65 und 66 an die signaltechnischen Sicherungseinrichtungen 31, 31a und 31b übermittelt. Hierdurch wird es diesen in der Folge ermöglicht, basierend auf aktualisierten beziehungsweise ausgetauschten Schlüsseln und/oder Zertifikaten weiterhin gesichert miteinander zu kommunizieren, was in Figur 2 durch Nachrichten 67, 68 und 69 angedeutet ist.

Figur 3 zeigt eine dritte schematische Darstellung zur Erläuterung eines weiteren Ausführungsbeispiels des erfindungsgemäßen Verfahrens. Die Darstellung der Figur 3 entspricht im Wesentlichen derjenigen der Figur 2, wobei in Bezug auf die zentrale Einrichtung 20 auf eine separate Darstellung der einzelnen Komponenten verzichtet worden ist. Hierdurch soll angedeutet werden, dass diese Komponenten als solche unterschiedlich ausgeführt sein können.

In dem Ausführungsbeispiel der Figur 3 erfolgt zunächst ein Kommunikationsaustausch zwischen der signaltechnischen Sicherungseinrichtung 31 und den weiteren signaltechnischen Sicherungseinrichtungen 31a, 31b und der streckenseitigen Einrichtung 35 (beziehungsweise der lokalen Verwaltungseinrichtung 32 derselben) mittels Nachrichten 80, 81 und 82. Hierbei kann es sich beispielsweise um Anfragen im Rahmen von Verfahren der Public-Key-Infrastruktur handeln, die von der streckenseitigen Einrichtung 35 in Form von Nachrichten 83, 84 und 85 beantwortet werden. In der Folge tauschen die signaltechnischen Sicherungseinrichtungen 31, 31a und 31b untereinander Nachrichten 86, 87, 88 und 89 aus, die unter Verwendung von Schlüsseln und digitalen Zertifikaten gesichert sind.

In einer Nachricht 90 werden nun von der streckenseitigen Einrichtung 35 Daten beziehungsweise eine Informationsanfrage 71 an das Fahrzeug 40 übermittelt. Im Rahmen des beschriebenen Ausführungsbeispiels sei hierbei angenommen, dass dies im Gegenzug zu einer Übertragung kryptographischer Daten von dem Fahrzeug 40 an die lokale Verwaltungseinrichtung 32 erfolgt, wie sie zuvor im Zusammenhang mit Figur 2 erläutert worden ist. Alternativ hierzu kann dies jedoch auch zeitlich entkoppelt von der entsprechenden Übertragung kryptographischer Daten erfolgen und eine Übermittlung der Informationsanfrage 71 auch an ein anderes Fahrzeug des Eisenbahnsystems 10 erfolgen. Dabei kann sich die Informationsanfrage sowohl auf kryptographische Verfahren beziehen beziehungsweise entsprechende Verfahren realisieren, d.h. beispielsweise eine Aktualisierung von Zertifikaten anfordern, als auch von kryptographischen Verfahren losgelöst sein, d.h. beispielsweise eine Übertragung von Diagnosedaten betreffen.

Die übermittelten Daten werden in der Speichereinrichtung 42 des Fahrzeugs 40 abgelegt und von dem Fahrzeug 40 außerhalb der Übertragungsreichweite der streckenseitigen Einrichtung 35 an die zentrale Einrichtung 20 des Eisenbahnsystems 10 weitergeleitet. In Figur 3 ist dies durch die Nachrichten 92 und 93 angedeutet. In der Folge kommt es seitens der zentralen Einrichtung 20 zu einem Kommunikationsaustausch in Form von Nachrichten 95 und 96, wobei gleichzeitig seitens der dezentralen Einrichtung 30 Nachrichten 97 und 98 ausgetauscht werden. Mit einer Nachricht 99 wird dann von der zentralen Einrichtung 20 eine Informationsantwort 72 an ein weiteres Fahrzeug 40a übermittelt, bei dem es sich somit nicht um das Fahrzeug 40 handelt. Das weitere Fahrzeug 40a weist analog zum Fahrzeug 40 eine weitere Steuereinrichtung 41a, eine weitere Speichereinrichtung 42a sowie eine weitere Kommunikationseinrichtung 43a auf und bewegt sich in einer Fahrtrichtung 45a in Richtung der dezentralen Einrichtung 30. Sobald das weitere Fahrzeug 41a im Kommunikationsreichweite der streckenseitigen Einrichtung 35 ist, übermittelt es die Informationsantwort 72 mittels Nachrichten 100 / 101 an die streckenseitige Einrichtung 35 beziehungsweise die lokale Verwaltungseinrichtung derselben. Diese überträgt die Informationsantwort beziehungsweise einen jeweiligen Teil derselben in Nachrichten 102, 103 und 104 an die signaltechnischen Sicherungseinrichtungen 31, 31a und 31b, wodurch diese mit benötigten Informationen oder Aktualisierungen versorgt werden können. Vorteilhafterweise können somit auch Verfahren mit mehreren Kommunikationsschritten, etwa in Form einer Aktualisierung von Zertifikaten oder einer Übermittlung einer Zertifikatssperrliste, durch mehrere Fahrten von Fahrzeugen 40, 40a durchgeführt werden. Hierdurch können beispielsweise auch komplexe Handshake-Verfahren realisiert werden. Die entsprechenden, mit den Fahrzeugen 40, 40a transportierten Daten sind hierbei wiederum gesichert, etwa durch die Verwendung eines Transportschlüssels.

Entsprechend den vorstehenden Erläuterungen im Zusammenhang mit den beschriebenen Ausführungsbeispielen des erfindungsgemäßen Verfahrens, des erfindungsgemäßen Fahrzeugs sowie des erfindungsgemäßen Eisenbahnsystems weisen diese insbesondere den Vorteil auf, dass sie eine Übermittlung insbesondere kryptographischer Daten von einer Zentrale an dezentrale streckenseitige Einrichtungen auch in solchen Fällen ermöglichen, in denen diese keine unmittelbare Kommunikationsanbindung aufweisen. Hierbei erfolgt ein automatischer Transport der entsprechenden Daten mittels Fahrzeugen beziehungsweise Zügen unter Verwendung von in diesen installierten Speichereinrichtungen. An dem jeweiligen entfernten Ort erfolgt sodann ein Übermitteln beziehungsweise Herunterladen der betreffenden Daten, so dass ein Wartungstrupp vor Ort vorteilhafterweise nicht erforderlich ist. Dabei können diese Verfahren vorteilhafterweise völlig automatisch ablaufen und bedürfen keiner Wartungshandlung. Damit wird auch ein hochfrequenter Schlüsselaustausch ermöglicht, wodurch die IT-Sicherheit erhöht werden kann, ohne dass zusätzliche Kosten entstehen. Darüber hinaus wird vorteilhafterweise weiterhin eine Rückmeldung über den Zustand der lokalen IT-Security an dem entfernten Ort an die Zentrale ermöglicht.

## Patentansprüche

1. Verfahren zum Betreiben eines Eisenbahnsystems (10), wobei
- kryptographische Daten (70), die zumindest einen Schlüssel und/oder zumindest ein digitales Zertifikat umfassen, in einer Speichereinrichtung (42) eines Fahrzeugs (40) des Eisenbahnsystems (10) abgelegt werden, wobei das Fahrzeug (40) mit seiner Speichereinrichtung (42) zum Transport der kryptographischen Daten verwendet wird, und
- von dem Fahrzeug (40), wenn sich dieses im Rahmen einer Fahrt in Kommunikationsreichweite zu zumindest einer streckenseitigen Einrichtung (35) aufhält, die kryptographischen Daten (70) an die zumindest eine streckenseitige Einrichtung (35) des Eisenbahnsystems (10) zur Gewährleistung einer gesicherten Kommunikation in der Folgezeit übermittelt werden,
- in dem Verfahren mehrere Kommunikationsschritte in Form einer Aktualisierung von Zertifikaten oder einer Übermittlung einer Zertifikatssperrliste, mittels zumindest einer weiteren Fahrt des Fahrzeugs (40) oder zumindest eines weiteren Fahrzeugs (40a) realisiert werden.

2. Verfahren nach Anspruch 1,
**dadurch gekennzeichnet, dass**
die kryptographischen (70) Daten von dem Fahrzeug (40) drahtlos, insbesondere funkbasiert an die zumindest eine streckenseitige Einrichtung (35) übermittelt werden.

3. Verfahren nach Anspruch 1 oder 2,
**dadurch gekennzeichnet, dass**
- die kryptographischen Daten (70) von einer zentralen Einrichtung (23) einer Public-Key-Infrastruktur des Eisenbahnsystems (10) an das Fahrzeug übermittelt und
- von dem Fahrzeug in der Speichereinrichtung (42) abgelegt werden.

4. Verfahren nach einem der vorangehenden Ansprüche,
**dadurch gekennzeichnet, dass**
dem Fahrzeug (40) Zusatzinformationen bereitgestellt werden, die zumindest eine der folgenden Kenngrößen umfassen:
- Identität der zumindest einen streckenseitigen Einrichtung (35),
- Kommunikationsadresse der zumindest einen streckenseitigen Einrichtung (35),
- Ort der zumindest einen streckenseitigen Einrichtung (35),
- Größe der Kommunikationsreichweite,
- Ort einer jeweiligen Fahrstrecke, an oder ab der die kryptographischen Daten von dem Fahrzeug (40) an die zumindest eine streckenseitige Einrichtung (35) zu übermitteln sind.

5. Verfahren nach einem der vorangehenden Ansprüche,
**dadurch gekennzeichnet, dass**
- als streckenseitige Einrichtung (35) eine lokale Verwaltungseinrichtung des Eisenbahnsystems (10) verwendet wird und
- die kryptographischen Daten (70) von der lokalen Verwaltungseinrichtung an zumindest eine weitere lokale Komponente (31) des Eisenbahnsystems (10) verteilt werden.

6. Verfahren nach einem der vorangehenden Ansprüche,
**dadurch gekennzeichnet, dass**
die kryptographischen Daten (70) von dem Fahrzeug (40) während der Fahrt an die zumindest eine streckenseitige Einrichtung (35) übermittelt werden.

7. Verfahren nach einem der vorangehenden Ansprüche,
**dadurch gekennzeichnet, dass**
die kryptographischen Daten (70) verschlüsselt oder anderweitig gesichert von dem Fahrzeug (40) an die zumindest eine streckenseitige Einrichtung (35) übermittelt werden.

8. Verfahren nach einem der vorangehenden Ansprüche,
**dadurch gekennzeichnet, dass**
- von der streckenseitigen Einrichtung (35) oder zumindest einer der streckenseitigen Einrichtungen Daten (71) an das Fahrzeug (40) oder ein anderes sich zum gegebenen Zeitpunkt innerhalb der Kommunikationsreichweite aufhaltendes Fahrzeug übermittelt werden,
- die übermittelten Daten (71) in der Speichereinrichtung (42) des betreffenden Fahrzeugs (40) abgelegt und
- von dem betreffenden Fahrzeug (40) außerhalb der Kommunikationsreichweite der zumindest einen streckenseitigen Einrichtung (35) an eine zentrale Einrichtung (z.B. 21) des Eisenbahnsystems (10) weitergeleitet werden.

9. Fahrzeug (40) eines Eisenbahnsystems (10), mit
- einer Speichereinrichtung (42), in der kryptographische Daten (70) zum Transport abgelegt sind, die zumindest einen Schlüssel und/oder zumindest ein digitales Zertifikat umfassen,
- einer Steuereinrichtung (41) zum Detektieren, dass sich das Fahrzeug (40) im Rahmen einer Fahrt in Kommunikationsreichweite zu zumindest einer streckenseitigen Einrichtung (35) des Eisenbahnsystems (10) aufhält, und
- einer Kommunikationseinrichtung (43) zum Übermitteln der kryptographischen Daten (70) an die zumindest eine streckenseitige Einrichtung (35) zur Gewährleitung einer gesicherten Kommunikation in der Folgezeit, wobei die Kommunikationseinrichtung ausgebildet ist, mehrere Kommunikationsschritte in Form einer Aktualisierung von Zertifikaten oder einer Übermittlung einer Zertifikatssperrliste, mittels zumindest einer weiteren Fahrt des Fahrzeugs (40) zu realisieren.

10. Fahrzeug (40) nach Anspruch 9,
**dadurch gekennzeichnet, dass**
die Kommunikationseinrichtung (43) zum drahtlosen, insbesondere funkbasierten Übermitteln der kryptographischen Daten (70) von dem Fahrzeug (40) an die zumindest eine streckenseitige Einrichtung (35) ausgebildet ist.

11. Eisenbahnsystem (10) mit zumindest einem Fahrzeug (40) nach Anspruch 9 oder 10 und einer zentralen Einrichtung (20), die ausgebildet ist, die kryptographischen Daten (70) an das Fahrzeug (40) zu übermitteln, wobei das Fahrzeug (40) ausgebildet ist, die kryptographischen Daten (70) in der Speichereinrichtung (42) zum Transport abzulegen,
und wobei das Eisenbahnsystem (19) ausgelegt ist, mehrere Kommunikationsschritte in Form einer Aktualisierung von Zertifikaten oder einer Übermittlung einer Zertifikatssperrliste, mittels zumindest einer weiteren Fahrt des Fahrzeugs (40) oder zumindest eines weiteren Fahrzeugs (40a) zur Gewährleitung einer gesicherten Kommunikation in der Folgezeit zu realisieren.

12. Eisenbahnsystem (10) nach Anspruch 11,
**dadurch gekennzeichnet, dass**
das Eisenbahnsystem (10) ausgebildet ist, dem Fahrzeug (40) Zusatzinformationen bereitzustellen, die zumindest eine der folgenden Kenngrößen umfassen:
- Identität der zumindest einen streckenseitigen Einrichtung (35),
- Kommunikationsadresse der zumindest einen streckenseitigen Einrichtung (35),
- Ort der zumindest einen streckenseitigen Einrichtung (35),
- Größe der Kommunikationsreichweite,
- Ort einer jeweiligen Fahrstrecke, an oder ab der die kryptographischen Daten (70) von dem Fahrzeug (40) an die zumindest eine streckenseitige Einrichtung (35) zu übermitteln sind.

13. Eisenbahnsystem (10) nach einem der Ansprüche 11 bis 12, **dadurch gekennzeichnet, dass**
- die streckenseitige Einrichtung (35) eine lokale Verwaltungseinrichtung des Eisenbahnsystems (10) ist und
- die lokale Verwaltungseinrichtung ausgebildet ist, die kryptographischen Daten (70) an zumindest eine weitere lokale Komponente (31) des Eisenbahnsystems (10) zu verteilen.

## Claims

1. Method for operating a railway system (10), wherein
- cryptographic data (70) comprising at least one key and/or at least one digital certificate is stored in a storage device (42) of a vehicle (40) of the railway system (10), wherein the vehicle (40) with its storage device (42) is used to transport the cryptographic data, and
- the cryptographic data (70) is transmitted from the vehicle (40) to the at least one track-side device (35) of the railway system (10) when said vehicle (40) is present in communication range of at least one track-side device (35) during a journey in order subsequently to guarantee protected communication,
- in the method a plurality of communication steps in the form of an update of certificates or transmission of a certificate block list are realised by means of at least one further journey of the vehicle (40) or at least one further vehicle (40a).

2. Method according to claim 1,
**characterised in that**
the cryptographic (70) data is transmitted wirelessly, in particular via radio, from the vehicle (40) to the at least one track-side device (35).

3. Method according to claim 1 or 2,
**characterised in that**
- the cryptographic data (70) is transmitted from a central device (23) of a public-key infrastructure of the railway system (10) to the vehicle and
- stored in the storage device (42) by the vehicle.

4. Method according to one of the preceding claims,
**characterised in that**
supplementary information comprising at least one of the following characteristic variables is provided to the vehicle (40) :
- identity of the at least one track-side device (35),
- communication address of the at least one track-side device (35),
- location of the at least one track-side device (35),
- extent of the communication range,
- location of a respective line at or after which the cryptographic data must be transmitted from the vehicle (40) to the at least one track-side device (35).

5. Method according to one of the preceding claims,
**characterised in that**
- a local management device of the railway system (10) is used as a track-side device (35) and
- the cryptographic data (70) is distributed from the local management device to at least one further local component (31) of the railway system (10).

6. Method according to one of the preceding claims,
**characterised in that**
the cryptographic data (70) is transmitted from the vehicle (40) to the at least one track-side device (35) during the journey.

7. Method according to one of the preceding claims,
**characterised in that**
the cryptographic data (70) is encrypted or otherwise protected when transmitted from the vehicle (40) to the at least one track-side device (35).

8. Method according to one of the preceding claims,
**characterised in that**
- data (71) is transmitted from the track-side device (35) or at least one of the track-side devices to the vehicle (40) or another vehicle which is present within the communication range at the given time point,
- the transmitted data (71) is stored in the storage device (42) of the relevant vehicle (40) and
- is forwarded from the relevant vehicle (40) beyond the communication range of the at least one track-side device (35) to a central device (e.g. 21) of the railway system (10) .

9. Vehicle (40) of a railway system (10), having
- a storage device (42) in which cryptographic data (70), which comprises at least one key and/or at least one digital certificate, is stored for transport purposes,
- a control device (41) for detecting that the vehicle (40) is present in communication range of at least one track-side device (35) of the railway system (10) during a journey, and
- a communication device (43) for transmitting the cryptographic data (70) to the at least one track-side device (35) to subsequently guarantee a protected communication, wherein the communication device is embodied to realise a plurality of communication steps in the form of an update of certificates or transmission of a certificate block list, by means of at least one further journey of the vehicle (40).

10. Vehicle (40) according to claim 9,
**characterised in that**
the communication device (43) is embodied for wireless transmission, in particular via radio, of the cryptographic data (70) from the vehicle (40) to the at least one track-side device (35).

11. Railway system (10) having at least one vehicle (40) according to claim 9 or 10 and a central device (20) which is so embodied as to transmit the cryptographic data (70) to the vehicle (40), wherein the vehicle (40) is so embodied as to store the cryptographic data (70) in the storage device (42) for transport purposes,
and wherein the railway system (19) is designed to realise a plurality of communication steps in the form of an update of certificates or transmission of a certificate block list, by means of at least one further journey of the vehicle (40) or at least one further vehicle (40a) in order subsequently to guarantee a protected communication.

12. Railway system (10) according to claim 11,
**characterised in that**
the railway system (10) is so embodied as to provide the vehicle (40) with supplementary information comprising at least one of the following characteristic variables:
- identity of the at least one track-side device (35),
- communication address of the at least one track-side device (35),
- location of the at least one track-side device (35),
- extent of the communication range,
- location of a respective line at or after which the cryptographic data (70) must be transmitted from the vehicle (40) to the at least one track-side device (35).

13. Railway system (10) according to one of claims 11 to 12, **characterised in that**
- the track-side device (35) is a local management device of the railway system (10) and
- the local management device is so embodied as to distribute the cryptographic data (70) to at least one further local component (31) of the railway system (10).

## Revendications

1. Procédé pour faire fonctionner un système (10) ferroviaire, dans lequel
- on met des données (70) cryptographiques, qui comprennent au moins une clé et/ou au moins un certificat numérique, dans un dispositif (42) de mémoire d'un véhicule (40) du système (10) ferroviaire, dans lequel on utilise le véhicule (40) avec son dispositif (42) de mémoire pour le transport des données cryptographiques, et
- on transmet, pour assurer une communication sécurisée à l'avenir, par le véhicule (40), lorsque celui-ci s'arrête dans le cadre d'un voyage dans la portée de communication d'au moins un dispositif (35) sur la voie, les données (70) cryptographiques au au moins un dispositif (35) sur la voie du système (10) ferroviaire,
- dans le procédé on réalise plusieurs stades de communication sous la forme d'une mise à jour de certificats ou d'une transmission d'une liste d'interdiction de certificat, au moyen d'au moins un autre voyage du véhicule (40) ou d'au moins un autre véhicule (40a).

2. Procédé suivant la revendication 1,
**caractérisé en ce que** l'
on transmette les données cryptographiques (70) par le véhicule (40) sans fil, en particulier par radio, au au moins un dispositif (35) sur la voie.

3. Procédé suivant la revendication 1 ou 2,
**caractérisé en ce que**
- on transmet les données (70) cryptographiques d'un dispositif (23) central d'une infrastructure à clé publique du système (10) ferroviaire au véhicule et
- on les met par le véhicule dans le dispositif (42) de mémoire.

4. Procédé suivant l'une des revendications précédentes, **caractérisé en ce que** l'
on met à disposition du véhicule (40) des informations supplémentaires, qui comprennent au moins l'une des grandeurs caractéristiques suivantes :
- identité du au moins un dispositif (35) sur la voie,
- adresse de communication du au moins un dispositif (35) sur la voie,
- emplacement du au moins un dispositif (35) sur la voie,
- grandeur de la portée de communication,
- emplacement d'un parcours, sur ou à partir duquel il faut transmettre les données cryptographiques du véhicule (40) au au moins un dispositif (35) sur la voie.

5. Procédé suivant l'une des revendications précédentes, **caractérisé en ce que** l'
- on utilise, comme dispositif (35) sur la voie, un dispositif local de gestion du système (10) ferroviaire et
- on fait part des données (70) cryptographiques du dispositif local de gestion à au moins un autre composant (31) local du système (10) ferroviaire.

6. Procédé suivant l'une des revendications précédentes, **caractérisé en ce que** l'
on transmet des données (70) cryptographiques pendant le voyage du véhicule (40) au au moins un dispositif (35) sur la voie.

7. Procédé suivant l'une des revendications précédentes, **caractérisé en ce que** l'
on transmet les données (70) cryptographiques chiffrées ou sécurisées d'une autre façon du véhicule (40) au au moins un dispositif (35) sur la voie.

8. Procédé suivant l'une des revendications précédentes, **caractérisé en ce que** l'
- on transmet, du dispositif (35) sur la voie ou du moins de l'un des dispositifs sur la voie, des données (71) au véhicule (40) ou à un autre véhicule s'arrêtant à l'instant donné dans la portée de communication,
- on met les données (71) transmises dans le dispositif (42) de mémoire du véhicule (40) concerné et
- on les achemine du véhicule (40) concerné, à l'extérieur de la portée de communication du au moins un dispositif (35) sur la voie, à un dispositif central (par exemple 21) du système (10) ferroviaire.

9. Véhicule (40) d'un système (10) ferroviaire, comprenant
- un dispositif (42) de mémoire, dans lequel sont mises pour le transport des données (70) cryptographiques, qui comprennent au moins une clé et/ou au moins un certificat numérique,
- un dispositif (41) de commande pour la détection que le véhicule (40) s'arrête dans le cadre d'un voyage dans la portée de communication d'au moins un dispositif (35) sur la voie du système (10) ferroviaire, et
- un dispositif (43) de communication pour la transmission des données (70) cryptographiques au au moins un dispositif (35) sur la voie pour assurer une communication sécurisée à l'avenir, dans lequel le dispositif de communication est constitué, pour réaliser, au moyen d'un autre voyage du véhicule (40), plusieurs stades de communication, sous la forme d'une mise à jour de certificats ou d'une transmission d'une liste d'interdiction du certificat.

10. Véhicule (40) suivant la revendication 9,
**caractérisé en ce que**
le dispositif (43) de communication est constitué pour la transmission sans fil, en particulier par radio, des données (70) cryptographiques du véhicule (40) au au moins un dispositif (35) sur la voie.

11. Système (10) ferroviaire comprenant au moins un véhicule (40) suivant la revendication 9 ou 10 et un dispositif (20) central, qui est constitué pour transmettre les données (70) cryptographiques au véhicule (40), dans lequel le véhicule (40) est constitué pour mettre pour le transport les données (70) cryptographiques dans le dispositif (42) de mémoire,
et dans lequel le système (19) ferroviaire est conçu pour réaliser, à l'avenir pour garantir une communication sécurisée, plusieurs stades de communication sous la forme d'une mise à jour de certificats ou d'une transmission d'une liste d'interdiction de certificat, au moyen d'au moins un autre voyage du véhicule (40) ou d'au moins un autre véhicule (40a).

12. Système (10) ferroviaire suivant la revendication 11, **caractérisé en ce que**
le système (10) ferroviaire est constitué pour mettre à disposition du véhicule (40) des informations supplémentaires, qui comprennent au moins l'une des grandeurs caractéristiques suivantes :
- identité du au moins un dispositif (35) sur la voie,
- adresse de communication du au moins un dispositif (35) sur la voie,
- emplacement du au moins un dispositif (35) sur la voie,
- grandeur de la portée de communication,
- emplacement d'un parcours, sur ou à partir duquel il faut transmettre les données (70) cryptographiques du véhicule (40) au au moins un dispositif (35) sur la voie.

13. Système (10) ferroviaire suivant l'une des revendications 11 à 12,
**caractérisé en ce que**
- le dispositif (35) sur la voie est un dispositif local de gestion du système (10) ferroviaire et
- le dispositif local de gestion est constitué pour donner les données (70) cryptographiques à au moins un autre composant (31) local du système (10) ferroviaire.
